# EUROPÄISCHE PATENTANMELDUNG

(11) **EP 4 700 297 A1**
(43) Veröffentlichungstag der Anmeldung: **25.02.2026**
(21) Anmeldenummer: 24196205.9
(22) Anmeldetag: 23.08.2024
(51) Int. Cl.: F24D 10/00, F24D 17/00, F24D 19/10, F24H 15/219, F24H 15/315

(54) **DEZENTRALE WASSERVERSORGUNGSSTATION**

(71) Anmelder: Uponor Innovation AB, 73761 Virsbo (SE)
(72) Erfinder: BARTSCH, Linda-Sabrina, 29225 Celle (DE)
(74) Vertreter: Fenner, Seraina

(57) **Zusammenfassung**

Dezentrale Wasserversorgungsstation zum Erwärmen und Bereitstellen von Trinkwasser beinhaltend einen primärseitig mit einem Vor- und Rücklauf des Heizungswasser verbundenen Wärmetauscher, einen Trinkwasseranschluss zum Verbinden der Sekundärseite des Wärmetauschers mit einer Trinkwasserversorgungsleitung und einen am Wärmetauscher sekundärseitig angeordneten Warmwasserabgang für das erwärmte Trinkwasser, wobei die dezentrale Wasserversorgungsstation einen unter Druck stehenden Heisswasserspeicher oder einen Wasserdampfspeicher beinhaltet, an dem ein Heisswasser- oder Wasserdampfabgang angeordnet ist, der mit dem sekundärseitig am Wärmetauscher angeordneten Warmwasserabgang verbunden ist und das erwärmte Trinkwasser aus dem Wärmetauscher mit dem heissen Wasser oder dem Wasserdampf vermischt und über eine Warmwasserleitung den Verbrauchern zugeführt wird.

## Beschreibung

Die Erfindung betrifft eine dezentrale Wasserversorgungsstation und ein Verfahren zum Erwärmen und Bereitstellen von Trinkwasser beinhaltend einen primärseitig mit einem Vor- und Rücklauf des Heizungswasser verbundenen Wärmetauscher zur Zuführung der Wärmeenergie, einen Trinkwasseranschluss zum Verbinden der Sekundärseite des Wärmetauschers mit einer Trinkwasserversorgungsleitung und einen am Wärmetauscher angeordneten Warmwasserabgangs für das erwärmte Trinkwasser.

Das warme Trinkwasser in einem Gebäude weist meist eine Temperatur im Bereich zwischen 40 bis über 60° auf, wobei zu unterscheiden ist, ob eine Zirkulationsleitung vorhanden ist oder nicht. Beim Einsatz einer Zirkulationsleitung ist das warme Trinkwasser auf über 60°C zu erwärmen. Falls keine Zirkulation vorhanden ist, was nur möglich ist bei einem Leitungsvolumen zwischen Erzeuger und Abnehmer das geringer als drei Liter ausfällt und einen Einsatz einer dezentralen Wasseraufbereitung voraussetzt, liegt das warme Trinkwasser im Bereich zwischen 40 und 50°C. Um diese Temperatur zu erreichen, wird das vom öffentlichen Wassernetz gezapfte kalte Trinkwasser auf eine gewünschte Temperatur gebracht. Dazu wird in Wohnungen bzw. pro Nutzereinheit meist eine dezentrale Wasserversorgungsstation installiert, die mit der Gebäudeinstallation wie auch mit öffentlichen Anschlüssen wie z.B. Trinkwasser verbunden ist. Um das kalte Trinkwasser auf eine übliche, den Verbraucher zugeführte Warmwassertemperatur zu erwärmen existieren bereits unterschiedliche Möglichkeiten.

Die EP 2 369 243 A2 offenbart ein Verfahren zum Erwärmen von Trinkwasser, wobei das Trinkwasser mittels eines Wärmetauschers vorgewärmt und anschliessend mittels eines elektrischen Nachheizers auf die gewünschte Trinkwarmwassertemperatur gebracht wird, wobei der Wärmetauscher wie auch der elektrische Nachheizer in einer Wohnungsstation installiert sind und dadurch von jeder Nutzereinheit individuell regelbar ist. Nachteilig hierbei sind die hohen Energiekosten für das Nachheizen des Warmwassers aufgrund des elektrischen Nachheizers.

Die 10 2005 007 673 A1 offenbart eine Warmwasserbereitungsanlage bei der ebenfalls ein Wärmetauscher das kalte Trinkwasser vorwärmt und anschliessend mittels eines Durchlauferhitzers auf die Verbrauchertemperatur gebracht wird.

Nachteilig beim bekannten Stand der Technik sind die hohen Energiekosten aufgrund der elektrischen Nachheizern. Wie auch im Fall des Verzichts auf Nachheizer, dass die Temperatur des Vorlaufs für die Wärmenergiezuführung im Wärmetauscher zur Erzielung der gewünschten Endtemperatur des warmen Trinkwassers, um einiges höher ausfallen muss und dadurch eine unerwünscht höhere Wärmeübertragung in den Zuleitungen zum Wärmetauscher vorliegt, wie auch hier die Energiekosten sehr hoch ausfallen.

Es ist Aufgabe der Erfindung eine dezentrale Wasserversorgungsstation und ein damit verbundenes Verfahren vorzuschlagen, dass ein kosteneffizientes Erwärmen des Trinkwassers so wie eine individuelle Regelung der Warmwassertemperatur am Verbraucher pro Nutzungseinheit ermöglicht.

Diese Aufgabe wird erfindungsgemäss dadurch gelöst, dass die dezentrale Wasserversorgungsstation einen unter Druck stehenden Heisswasserspeicher oder einen Wasserdampfspeicher beinhaltet, an dem ein Heisswasser- oder Wasserdampfabgang angeordnet ist, der mit dem sekundärseitig am Wärmetauscher angeordneten Warmwasserabgang verbunden ist und das erwärmte Trinkwasser aus dem Wärmetauscher mit dem heissen Wasser oder dem Wasserdampf vermischt und über eine Warmwasserleitung den Verbrauchern zugeführt wird.

Die erfindungsgemässe dezentrale Wasserversorgungsstation zum Erwärmen und Bereitstellen von Trinkwasser beinhaltet einen primärseitig mit einem Vor- und Rücklauf des Heizungswasser verbundenen Wärmetauscher. Das dem Wärmetauscher zugeführte Heizungswasser kann aus einer Gebäudeinstallation bzw. einer zentralen Gebäudeheizung, wie beispielsweise einer zentralen Wärmepumpe eines Gebäudes oder auch aus einem Fernwärmenetz stammen. Des Weiteren beinhaltet die erfindungsgemässe dezentrale Wasserversorgungsstation einen Trinkwasseranschluss zum Verbinden der Sekundärseite des Wärmetauschers mit einer Trinkwasserversorgungsleitung, welche an das öffentliche Trinkwasserversorgungsnetz anschliesst. Abgehend vom Wärmetauscher ist sekundärseitig ein Warmwasserabgang für das erwärmte Trinkwasser angeordnet. Die erfindungsgemässe dezentrale Wasserversorgungsstation weist zudem einen unter Druck stehenden Heisswasserspeicher oder einen Wasserdampfspeicher auf. Der unter Druck stehende Heisswasserspeicher hat den Vorteil, dass das sich darin befindende Wasser eine Temperatur von über 100°C aufweist und dennoch flüssig ist. Durch diese hohe Temperatur wird nur wenig von dem über 100°C heissen Wasser zur Beimischung zum erwärmten Wasser aus dem Wärmetauscher benötigt, um die gewünschte Warmwassertemperatur für den Verbraucher zu erzielen. Das heisse Wasser aus dem Heisswasserspeicher weist vorzugsweise eine Temperatur von 101 - 110°C auf.

Ebenso beim Wasserdampfspeicher wird durch das Zumischen des heissen Wasserdampfs nur ein geringes Volumen an heissem Wasserdampf benötigt, um das erwärmte Wasser aus dem Wärmetauscher auf die gewünschte Endtemperatur des warmen Trinkwassers zu bringen, welches dem Verbraucher zugeführt wird. Am Heisswasserspeicher oder am Wasserdampfspeicher ist jeweils ein Abgang angeordnet, der mit dem sekundärseitig am Wärmetauscher angeordneten Warmwasserabgang verbunden ist, worüber dann die Zusammenführung bzw. Vermischung des erwärmten Trinkwassers aus dem Wärmetauscher mit dem heissen Trinkwasser aus dem Heisswasserspeicher oder dem Wasserdampf aus dem Wasserdampfspeicher vermischt und über eine Warmwasserleitung den Verbrauchern zugeführt wird. Die Warmwasserleitung schliesst an die zusammengeführten Abgangsleitungen an und erstreckt sich entsprechend in der Nutzungseinheit bzw. Wohnung wo ein Warmwasseranschluss benötigt wird.

Der Heisswasserspeicher wie auch der Wasserdampfspeicher verfügen über einen Trinkwasseranschluss, wobei der Trinkwasseranschluss vorzugsweise direkt an eine Trinkwasserversorgungsleitung anschliesst. Selbstverständlich besteht auch die Möglichkeit den Trinkwasseranschluss für den Heisswasserspeicher wie auch dem Wasserdampfspeicher von der dezentralen Wasserversorgungsstation abzuzweigen.

Primärseite ist der Wärmetauscher wie bereits erwähnt mit dem Vor- und Rücklauf des Heizungswassers verbunden, um die benötigte Wärmeenergie dem sekundärseitig eingespeisten kalten Trinkwasser zu übertragen. Selbstverständlich kann die Primärseite neben dem primären Kreislauf des Heizwassers, der den Wärmetauscher durchströmt, auch noch weitere Heizwasserkreisläufe aufweisen, die z. B. für die Raumheizung genutzt werden.

Es hat sich als vorteilhaft gezeigt, wenn ein Ventil zwischen dem Heisswasserabgang des unter Druck stehenden Heisswasserspeicher und dem Warmwasserabgang aus dem Wärmetauscher angeordnet ist. Dies ermöglicht es die Zumischung zu regeln so, dass das warme Trinkwasser, das dem Verbraucher zugeführt wird vorzugsweise eine Temperatur zwischen 40 und 50°C aufweist. Vorzugsweise kann die Durchflussmenge des erwärmten Trinkwassers aus dem Wärmetauscher wie auch die Durchflussmenge vom Heisswasserspeicher individuell eingestellt bzw. geregelt werden.

Als vorteilhaft hat sich gezeigt, wenn das Ventil als thermostatisches Mischventil ausgebildet ist. Dies ermöglicht eine Voreinstellung des Ventils auf eine gewünschte Temperatur, so dass bei Überschreitung dieser Temperatur sich das einströmende Heisswasser verringert aufgrund der Zustellung bzw. Querschnittverengung zur Heisswasserableitung hin und/oder sich die Durchflussmenge zum erwärmten Trinkwasser aus dem Wärmetauscher hin erhöht. Dies ist abhängig wie das Mischventil eingestellt ist. Vorzugsweise wird dazu ein 3-Wege Mischventil verwendet. Alternativ kann auch ein Stellventil eingesetzt werden, das einen elektrisch regelbaren Antrieb aufweist, der mit einer Steuerung verbunden ist und die Wassertemperatur mit einem Temperatursensor überwacht wird, so dass das Stellventil den Durchfluss der Abgangsleitungen entsprechend regelt. Selbstverständlich kann die Steuerung das Ventil aufgrund der Warmwassertemperatur an den Verbrauchern oder in der Warmwasserleitung regeln, wie auch, dass die Temperatur des erwärmten Trinkwassers aus dem Wärmetauscher und die Heisswassertemperatur erfasst wird und das Ventil aufgrund dieser Temperaturen den Durchfluss regelt.

Es hat sich als vorteilhaft gezeigt, wenn ein Dampf-Wasser-Mischer zwischen dem Wasserdampfabgang des Wasserdampfspeichers und dem Warmwasserabgang des Wärmetauschers angeordnet ist. Ein solcher Mischer erlaubt es, dem aus dem Wärmetauscher abgehenden erwärmten Trinkwasser den heissen Wasserdampf aus dem Wasserdampfspeicher mit dem erwärmten Trinkwasser zu mischen, um die gewünschte Warmwassertemperatur zu erreichen, die dem Verbraucher zugeführt wird.

Vorzugsweise ist der in der dezentralen Wasserversorgungsstation eingesetzte Wärmetauscher ein Wasser-Wasser-Wärmetauscher. Durch den Wasser-Wasser-Wärmetauscher erfolgt eine hydraulische Aufteilung in eine primäre Seite, die vom Heizungswasser durchströmt wird und dadurch die Wärmeenergie in den Wärmetauscher eingebracht wird und eine sekundäre Seite, die mit dem Trinkwasseranschluss verbunden ist und mit dem Trinkwasser durchströmt wird und dieses die Wärmenergie der eingebrachten Wärme aufnimmt, wodurch eine Erwärmung des Trinkwassers erfolgt. Abhängig von der Temperatur des Vorlaufs der primären Seite wird entsprechend das Trinkwasser erwärmt. Aufgrund der Zumischung des heissen Wassers oder Wasserdampfs kann die Temperatur des Vorlaufs verringert werden, was einerseits eine Kostenreduktion mit sich bringt und andererseits liegt auch eine geringere Wärmeübertragung auf die zur dezentralen Wasserstation zuführenden Kaltwasserleitung vor.

Es hat sich als vorteilhaft gezeigt, dass der unter Druck stehende Heisswasserspeicher und der Wasserdampfspeicher elektrisch erwärmbar bzw. erhitzbar sind. Aufgrund dessen ist es möglich eine rasche und effiziente Erwärmung des Wasser zur erreichen. Vorzugsweise liegt eine Regelung oder Steuerung vor die entsprechend des Temperaturabfalls im Speicher die elektrische Erwärmung aktiviert und beim Erreichen der gewünschten Temperatur stoppt. Es ist vorteilhaft, wenn die Steuerung mit der Uhrzeit und allenfalls einem Kalender gekoppelt ist, so dass morgens genügend heisses Wasser oder Wasserdampf im Speicher vorliegt oder in der Nacht der Speicher nicht erneut auf die Maximaltemperatur aufgeheizt wird, sondern dies kurz vor dem Morgen erfolgen kann, um die Zeit bis zur Nutzung möglichst kurz zu halten.

Als vorteilhafte Ausführung hat sich gezeigt, wenn die Warmwasserleitung ein Sicherheitsventil aufweist, um die Warmwasserleitung komplett zu öffnen oder zu schliessen. Das Ventil ist vorzugsweise als Motorventil oder Magnetventil ausgebildet und ermöglicht den Durchfluss komplett zu stoppen. Dies soll der Sicherheit dienen, dass wenn zu heisses Wasser durch die Warmwasserleitung strömt, dies frühzeitig erkannt wird und das Ventil automatisch geschlossen wird.

Vorzugsweise ist ein Temperatursensor an der Warmwasserleitung zur Sicherheitsüberwachung der Warmwassertemperatur angeordnet. Aufgrund der vom Temperatursensor erkannten Wassertemperatur in der Warmwasserleitung, wird bei einem Überschreiten einer vorgegeben maximalen Wassertemperatur das Sicherheitsventil geschlossen, damit sichergestellt ist, dass nicht zu heisses Wasser an den Verbraucher gelangt bzw. um diesen vor dem Verbrühen zu schützen. Vorzugsweise öffnet sich das Sicherheitsventil nach einer gewissen Zeit von selbst, aufgrund Erfahrungswerte bis wann das Wasser abgekühlt ist oder wenn der Temperatursensor erkennt, dass die Temperatur unterhalb der Maximaltemperatur liegt. Es ist vorteilhaft, wenn aufgrund des Temperatursensors, der ein Überschreiten der Maximaltemperatur erkannt hat, das Mischventil bzw. der Dampf-Wasser-Mischer sich automatisch nachjustieren oder eine Meldung erfolgt, dass eine Nachjustierung zu erfolgen hat, damit das Warmwasser wieder mit der gewünschten Temperatur an den Verbraucher kommt.

Das erfindungsgemässe Verfahren zum Erwärmen und Bereitstellen von warmem Trinkwasser mit einer dezentralen Wasserversorgungsstation beinhaltet ein Vorwärmen des Trinkwassers im sekundärseitigen Teil eines Wärmetauschers, wobei die Zuführung der Wärmeenergie an den Wärmetauscher über einen primärseitig mit einem Vor- und Rücklauf des Heizungswasser verbundenen Wärmetauscher erfolgt, wobei dem durch den Wärmetauscher erwärmten Trinkwasser nach dem Wärmetauscher heisses Wasser oder Wasserdampf zugemischt wird. Das heisse Wasser wird dazu in einem in der dezentralen Wasserversorgungsstation angeordneten unter Druck stehenden Heisswasserspeicher erwärmt und über einen Abgang bzw. Abgangsleitung dem vom Wärmetauscher abgehenden erwärmten Trinkwasser zugeführt bzw. miteinander vermischt und über eine abgehende Warmwasserleitung den Verbrauchern in der Nutzungseinheit zur Verfügung gestellt. Alternativ kann das erwärmte Trinkwasser aus dem Wärmetauscher auch mit Wasserdampf, der im Wasserdampfspeicher in der dezentralen Wasserversorgungstation angeordnet ist, vermischt werden, um das gewünschte Temperaturniveau zu erreichen.

Es ist vorteilhaft, wenn das zugemischte heisse Wasser aus dem Heisswasserspeicher eine Temperatur > 100°C aufweist. Damit das Wasser in diesem Zustand noch flüssig ist, muss der Heisswasserspeicher unter Druck sein vorzugsweise liegt der Druck eines Heisswasserspeichers zwischen 2 und 8 bar.

Als vorteilhaft hat sich gezeigt, wenn das heisse Wasser eine Temperatur zwischen 101 - 110 °C aufweist.

Vorzugsweise erfolgt die Zumischung vom heissen Wasser an das erwärmte Trinkwasser des Wärmetauschers über ein Ventil, vorzugsweise ein thermostatisches Mischventil oder ein Stellventil, wodurch sich über die Regelung der Durchflussmenge die Temperatur des warmen Trinkwassers für den Verbraucher regeln lässt. Bzw. aufgrund der vorliegenden Temperatur des Warmwassers regelt sich der Durchfluss des heissen Wassers und des erwärmten Wassers im Ventil. Alternativ kann wie bereits erwähnt, die Regelung auch aufgrund der vorliegenden Temperaturen des heissen Wassers und des erwärmten Wassers erfolgen.

Als vorteilhaft hat sich gezeigt, wenn die Zumischung von Wasserdampf an das erwärmte Trinkwasser über ein Dampf-Wasser-Mischer erfolgt. Entsprechend der vorliegenden Temperaturen und der gewünschten Temperatur des warmen Trinkwassers für den Verbraucher wird entsprechend der Wasserdampf dem erwärmten Trinkwasser beigemischt.

Alle Ausgestaltungmöglichkeiten sind untereinander frei kombinierbar sowie zur Vermeidung von Wiederholungen sich die Merkmale der Vorrichtung auch automatisch auf das Verfahren und umgekehrt beziehen.

Ein Ausführungsbeispiel der Erfindung wird anhand der Figur beschrieben, wobei sich die Erfindung nicht nur auf das Ausführungsbeispiel beschränkt. Es zeig:
- Fig. 1: eine schematische Darstellung einer erfindungsgemässen dezentralen Wasserversorgungsstation.

Figur 1 zeigt eine schematische Darstellung einer Variante einer erfindungsgemässen dezentralen Wasserversorgungsstation 1 mit einem Heisswasserspeicher 5 oder Wasserdampfspeicher 5. Die Wasserversorgungsstation 1 gemäss Figur 1 umfasst vorzugsweise einen Wasser-Wasser-Wärmetauscher 2. Der Wärmetauscher ist beispielsweise in Form eines Plattenwärmetauschers ausgebildet. Der Wärmetauscher 2 weist eine Primärseite I und Sekundärseite II auf, wobei die beiden Seiten hydraulisch nicht verbunden sind. Die Primärseite I des Wärmetauschers 2 wird vom primären Heizwasserkreislauf durchströmt. Das heisst der primäre Vorlauf des Heizungswassers HZ-VL-PR strömt in die Primärseite I des Wärmetauschers 2 und bringt dadurch die Wärmeenergie in den Wärmetauscher 2. Über die Rückleitung HZ-RL-PR wird das Heizungswasser wieder an die Heizung, sei es eine Zentralheizung im Gebäude oder eine Fernheizung, zurückgeführt. Die eingebrachte Wärmeenergie wird dann auf das sekundärseitig II durchströmende Trinkwasser übertragen, welches dann erwärmt.

Vorzugsweise ist primärseitig I ein primärer Heizungsvorlauf HZ-VL-PR angeordnet, der wie bereits beschrieben, die Wärmeenergie in den Wärmetauscher 2 einbringt und der primäre Heizungsrücklauf HZ-RK-PR, das Heizungswasser, aus dem die Wärmeenergie im Wärmetauscher 2 entzogen wurde, wieder zurück zur Heizung. Daneben kann beispielsweise auch ein sekundärer Heizvorlauf HZ-VL-SK vorhanden sein, der vom primären Heizvorlauf abzweigt und beispielsweise damit ein Radiator in einem Raum beheiz wird. Ebenso kann auch der Heizungsrücklauf eine Sekundärleitung HZ-RK-SEK aufweisen, die ebenfalls noch als Wärme- bzw. Energiequelle genutzt werden kann, wo ein tieferes Temperaturniveau benötig wird. Beispielweise kann damit noch eine Bodenheizung oder ein Vorraum beheizt werden bevor der Rücklauf an die Heizung zurückfliesst. Selbstverständlich sind noch unzählige weitere Ausführungen für die Nutzung des Heizungswassers auf der primären Seite des Wärmetauschers 2 möglich, die aus dem Stand der Technik auch schon bekannt sind.

Die sekundäre Seite II des Wärmetauschers beinhaltet einen Trinkwasseranschluss 4 der mit der Trinkwasserversorgungsleitung TW verbunden ist. Diese schliesst vorzugsweise an das öffentliche Trinkwassernetz (nicht dargestellt) an. Über den Trinkwasseranschluss 4 wird das zu erwärmende kalte Trinkwasser dem Wärmetauscher 2 zugeführt. Diese nimmt hydraulisch vom der Primärseite des Wärmetauschers 2 getrennt die Wärmeenergie 2, die über den Vorlauf des Heizungswassers HZ-VL-PR eingebracht wird auf und verlässt den Wärmetauscher 2 erwärmt über den Warmwasserabgang 4 am Wärmetauscher, wobei das aus dem Wärmetauscher austretende erwärmte Wasser noch nicht die erwünschte Temperatur eines warmen Trinkwassers für den Verbraucher aufweist.

Um auf das gewünschte Temperaturniveau zu gelangen, ist in der der dezentralen Wasserversorgungsstation ein unter Druck stehender Heisswasserspeicher oder Wasserdampfspeicher 5 angeordnet. Im Heisswasserspeicher wird das aufgeheizte Trinkwasser auf eine Temperatur > 100 °C geheizt. Da der Heisswasserspeicher einen Druck zwischen 2 und 8 bar aufweist, ist das Wasser auch über 100°C noch im flüssigen Zustand. Dadurch wird das Wasser auf eine hohe Temperatur geheizt, wodurch nur eine geringe Menge des heissen Wassers, dem aus dem Wärmetauscher 2 kommenden erwärmten Wasser zugeführt werden muss um das gewünschte Temperaturniveau von ca. 45°C zu erreichen. Das heisse Wasser oder der Wasserdampf und das erwärmte Wasser aus dem Wärmetauscher 2 werden dann über die Abgangsleitungen 4, 6 zusammengeführt und strömen über die Warmwasserleitung 7 zu den Verbrauchern. Als vorteilhaft hat sich gezeigt, wenn ein Ventil 8, vorzugsweise ein thermostatisches Mischventil oder eine Stellventil zwischen denn Abgangsleitungen 4, 6 angeordnet ist, der die Durchflussmengen so regelt, dass das abgehende warme Trinkwasser der voreingestellten Verbrauchertemperatur für Warmwasser entspricht. Dies kann einerseits mittels eines thermostatischen Mischventils oder anderseits auch mittels eines elektrisch verstellbaren Stellventils das aufgrund Temperatursensoren den Durchfluss regelt, erreicht werden.

Es ist vorteilhaft, wenn zur Sicherheit an der Warmwasserleitung ein Sicherheitsventil 9 angeordnet ist. Das Ventil 9 ist vorzugsweise als Magnetventil oder Elektromotor betriebenes Ventil ausgebildet und bei Überschreitung einer maximalen Wassertemperatur schliesst, um das zu heisse Wasser nicht zum Verbraucher strömen zu lassen. Vorzugsweise ist zur Erfassung der Temperatur des warmen Wassers ein Temperatursensor 10 an der Warmwasserleitung 7 angeordnet, der mit dem Sicherheitsventil 9 verbunden ist aufgrund dessen Temperaturmessung das Sicherheitsventil 9 schliesst bei einer Messung, die über dem voreingestellten Maximalwert liegt. Das Öffnen kann nach einer vorgegebenen Zeitdauer erfolgen aufgrund der das warme Wasser genügend abgekühlt ist oder aber aufgrund einer erneuten Temperaturmessung durch den Senor 10, welcher erkennt, wenn die Temperatur unter den maximal voreingestellten Wert fällt. Der Heisswasser- oder Wasserdampfspeicher 5 ist elektrisch betrieben und weist vorzugsweise einen autonomen Trinkwasseranschluss TW auf. Selbstverständlich kann der Trinkwasseranschluss auch als Abzweigleitung über den Trinkwasseranschluss 3 der dezentralen Wasserversorgungsstation geführt werden. Auch beim Einsatz eines Wasserdampfspeichers 5 wird vorzugsweise eine Wasser-Dampf-Mischer 8 zur Regelung des Mischverhältnissees zwischen dem erwärmten Trinkwasser aus dem Wärmetauscher 2 und dem Dampf aus dem Wasserdampfspeicher 5 eingesetzt. Wobei auch dieser über Temperatursensoren sich autonom einstellt.

### Bezugszeichenliste

- 1: Dezentrale Wasserversorgungsstation
- 2: Wärmetauscher
- 3: Trinkwasseranschluss
- 4: Warmwasserabgang
- 5: Heisswasser- oder Wasserdampfspeicher
- 6: Abgang Heisswasser- oder Dampfspeicher
- 7: Warmwasserleitung
- 8: Ventil
- 9: Sicherheitsventil
- 10: Temperatursensor

- I: Primärseite Wärmetauscher
- II: Sekundärseite Wärmetauscher

- TW: Trinkwasserversorgungsleitung
- HZ-VL-PR: Primärer Heizkreisvorlauf
- HZ-RK-PR: Primärer Heizkreisrücklauf
- HZ-VL-SEK: Sekundärer Heizkreisvorlauf
- HZ-RK-SEK: Sekundärer Heizkreisrücklauf

## Patentansprüche

1. Dezentrale Wasserversorgungsstation (1) zum Erwärmen und Bereitstellen von Trinkwasser beinhaltend einen primärseitig (I) mit einem Vor- (HZ-VL-PR) und Rücklauf (HZ-RL-PR) des Heizungswasser verbundenen Wärmetauscher (2), einen Trinkwasseranschluss (3) zum Verbinden der Sekundärseite (II) des Wärmetauschers (2) mit einer Trinkwasserversorgungsleitung (TW) und einen am Wärmetauscher (2) sekundärseitig angeordneten Warmwasserabgang (4) für das erwärmte Trinkwasser, **dadurch gekennzeichnet, dass** die dezentrale Wasserversorgungsstation (1) einen unter Druck stehenden Heisswasserspeicher (5) oder einen Wasserdampfspeicher (5) beinhaltet, an dem ein Heisswasser- oder Wasserdampfabgang (6) angeordnet ist, der mit dem sekundärseitig am Wärmetauscher (2) angeordneten Warmwasserabgang (4) verbunden ist und das erwärmte Trinkwasser aus dem Wärmetauscher (2) mit dem heissen Wasser oder dem Wasserdampf vermischt und über eine Warmwasserleitung (7) den Verbrauchern zugeführt wird.

2. Dezentrale Wasserversorgungsstation (1) nach Anspruch 1, **dadurch gekennzeichnet, dass** ein Ventil (8) zwischen dem Heisswasserabgang (6) und dem Warmwasserabgang (4) angeordnet ist.

3. Dezentrale Wasserversorgungsstation (1) nach Anspruch 2, **dadurch gekennzeichnet, dass** das Ventil (8) als thermostatisches Mischventil oder Stellventil ausgebildet ist.

4. Dezentrale Wasserversorgungsstation (1) nach Anspruch 1, **dadurch gekennzeichnet, dass** ein Dampf-Wasser-Mischer (5) zwischen dem Wasserdampfabgang (6) und dem Warmwasserabgang (4) angeordnet ist.

5. Dezentrale Wasserversorgungsstation (1) nach Anspruch 1, **dadurch gekennzeichnet, dass** der Wärmetauscher (2) eine Wasser-Wasser-Wärmetauscher ist.

6. Dezentrale Wasserversorgungsstation (1) nach Anspruch 1, **dadurch gekennzeichnet, dass** der unter Druck stehende Heisswasserspeicher (5) und der Wasserdampfspeicher (5) elektrisch erwärmbar bzw. erhitzbar sind.

7. Dezentrale Wasserversorgungsstation (1) nach einem der Ansprüche 1 bis 6, **dadurch gekennzeichnet, dass** die Warmwasserleitung (7) ein Sicherheitsventil (9) aufweist, um die Warmwasserleitung (7) komplett zu öffnen oder zu schliessen.

8. Dezentrale Wasserversorgungsstation (1) nach einem der Ansprüche 1 bis 7, **dadurch gekennzeichnet, dass** ein Temperatursensor (10) an der Warmwasserleitung (7) zur Sicherheitsüberwachung der Warmwassertemperatur angeordnet ist.

9. Verfahren zum Erwärmen und Bereitstellen von warmem Trinkwasser mit einer dezentralen Wasserversorgungsstation (1) gemäss einem der Ansprüche 1 bis 8, beinhaltend folgende Schritte: vorwärmen des Trinkwassers im sekundärseitigen Teil (II) eines Wärmetauschers (2), wobei die Zuführung der Wärmeenergie an den Wärmetauscher (2) über einen primärseitig (I) mit einem Vor- und Rücklauf (HZ-VL-PR, HZ-RL-PR) des Heizungswasser verbundenen Wärmetauscher (2) erfolgt, **dadurch gekennzeichnet, dass** dem durch den Wärmetauscher (2) erwärmten Trinkwasser nach dem Wärmetauscher (2) heisses Wasser oder Wasserdampf zugemischt wird.

10. Verfahren nach Anspruch 9, **dadurch gekennzeichnet, dass** das zugemischte heisse Wasser eine Temperatur > 100°C aufweist.

11. Verfahren nach einem der Ansprüche 9 oder 10, **dadurch gekennzeichnet, dass** Zumischung von heissem Wasser an das erwärmte Trinkwasser über ein thermostatisches Mischventil (8) oder ein Stellventil (8) erfolgt.

12. Verfahren nach einem der Ansprüche 9 oder 10, **dadurch gekennzeichnet, dass** Zumischung von Wasserdampf an das erwärmte Trinkwasser über ein Dampf-Wasser-Mischer (8) erfolgt.
